# EUROPÄISCHE PATENTSCHRIFT

(11) **EP 0 591 933 B1**
(45) Veröffentlichungstag und Bekanntmachung des Hinweises auf die Patenterteilung: **20.12.1995**
(21) Anmeldenummer: 93116100.4
(22) Anmeldetag: 05.10.1993
(51) Int. Cl.: A47C 7/46

(54) **Stuhl mit Rückenlehne**
Chair with backrest
Chaise avec dossier

(30) Priorität: 06.10.1992 DE 4233627
(43) Veröffentlichungstag der Anmeldung: 13.04.1994
(73) Patentinhaber: COMFORTO GmbH, D-59229 Ahlen (DE)
(72) Erfinder: Kleinikel, Manfred Rainer, D-59227 Ahlen (DE)
(74) Vertreter: Glawe, Delfs, Moll & Partner

(56) Entgegenhaltungen:
- CH-A- 558 158
- DE-A- 3 700 862

## Beschreibung

Die Erfindung betrifft einen Stuhl, insbesondere einen Büro- oder Arbeitsstuhl, mit einer Rückenlehne gemäß den im Oberbegriff des Anspruchs 1 angegebenen Merkmalen.

Ein Stuhl dieser Gattung ist in der CH-A-558158 offenbart.

Ein Nachteil konventionell ausgeführter Bürostühle, bei denen die Rückenlehne relativ zur Sitzfläche neigbar ist, besteht darin, daß sie zwar eine zurückgelehnte Haltung des Oberkörpers zulassen, dabei jedoch die erwünschte natürliche Hohlbiegung der Wirbelsäule (Lordose) nicht unterstützen. Um dem abzuhelfen, ist bei Stühlen der angegebenen Art die Rückenplatte um eine horizontale Pendelachse frei schwenkbar am Rückenlehnenträger gelagert. Bei aufrechter Haltung des Benutzers stützt sie dessen Rücken unterhalb der Pendelachse im unteren Brustwirbelbereich und auch noch im oberen Lendenbereich ab. Lehnt sich der Benutzer nach hinten, so wird die Rückenplatte durch den vom Benutzer nunmehr im oberen Brustwirbelbereich und im Schulterbereich ausgeübten Anpreßdruck nach hinten geneigt, wobei gleichzeitig ihr unterhalb der Pendelachse gelegener Teil nach vorne gedrückt wird und somit die Hohlbiegung des Rückens unterstützt und die Lordose-Abstützung verstärkt. Dies funktioniert jedoch nur dann, wenn der Hebelarm der oberhalb der Pendelachse angreifenden Kraft größer ist als der Hebelarm des unterhalb der Pendelachse gegen den Rücken gepreßten Abstützbereiches, da andernfalls eine Rückwärtsneigung der Rückenplatte nicht stattfinden kann. Dies bedeutet, daß sich die Rückenplatte nur begrenzt nach unten erstrecken kann und eine wirksame Rückenabstützung im unteren Lendenbereich und im Beckenbereich fehlt.

Aufgabe der Erfindung ist es, einen Stuhl der angegebenen Art so auszubilden, daß unter Beibehaltung der pendelfähigen Abstützung der Rückenplatte und der damit verbundenen ergometrischen Vorteile eine zusätzliche Abstützung im unteren Lenden- und im Beckenbereich geschaffen wird, die dem Benutzer in jeder Sitzposition das von starren Rückenlehnen gewohnte sichere Gefühl vermittelt.

Die erfindungsgemäße Lösung dieser Aufgabe ist im Anspruch 1 angegeben. Die Unteransprüche beziehen sich auf vorteilhafte weitere Ausgestaltungen der Erfindung.

Zwei Ausführungsformen der Erfindung werden im Folgenden an der Zeichnung näher erläutert.

Fig. 1 zeigt in schematisch vereinfachter Seitenansicht eine erste Ausführungsform der Erfindung.

Fig. 2 zeigt in ähnlicher Darstellung eine zweite Ausführungsform.

Gemäß Fig. 1 ist an einem Fußgestell 1 ein Sitzträger 3 - vorzugsweise drehbar und höhenverstellbar - gelagert, auf dem starr oder beweglich eine Sitzplatte 5 angeordnet ist. Ein Rückenlehnenträger 7 hat einen unter den Sitzträger 3 greifenden Arm 7a und ist in einem horizontalachsigen Schwenkgelenk 9 am Sitzträger 3 gelagert. Die Mittel zum Drehen und Höhenverstellen des Sitzträgers 3, zum Bewegen der Sitzplatte 5 und zum Steuern und/oder Arretieren der Neigung des Rückenlehnenträgers 7 sind in der Zeichnung der Einfachheit halber weggelassen. Am oberen Ende des Rückenlehnenträgers 7 ist in einem horizontalachsigen Pendelgelenk eine starre Rückenplatte 13 frei schwenkbar gelagert. Diese ist über einen flexiblen Verbindungsabschnitt 15, der ein horizontalachsiges Verbindungsgelenk darstellt, mit einer starren unteren Beckenstützplatte 17 einstückig verbunden. Selbstverständlich können Rückenplatte 13 und Beckenstützplatte 17 auch als getrennte Teile ausgebildet und durch ein Verbindungsgelenk verbunden sein. An ihrem unteren Ende ist die Beckenabstützplatte 17 am Rückenträger 7 höhenverschiebbar gelagert, beispielsweise durch einen Führungszapfen 19, der in einen Führungsschlitz 21 am Rückenträger 7 eingreift.

Rückenplatte 13 und Beckenstützplatte 17 sind mit einem gemeinsamen Polster abgedeckt, und dieses bestimmt durch seine Kontur einen normalen Rückenabstützpunkt 23 unterhalb der Pendelachse 11 etwa im unteren Brustwirbelbereich eines aufrecht sitzenden Benutzers. Die Abstützung im unteren Lenden- und im Beckenbereich wird durch die Beckenstützplatte 17 etwa an einem Abstützpunkt 25 bewirkt, wobei die Abstützkraft teilweise über das Verbindungsgelenkt 15 in die Rückenplatte 11 überwiegend aber über die Führung 19, 21 direkt in den Rückenlehnenträger 7 eingeleitet wird.

Lehnt sich der Benutzer zurück und übt dabei mit seinem oberen Rücken- und Schulterbereich eine Kraft auf die Rükkenplatte 13 oberhalb der Pendelachse 11 aus, so schwenkt diese aufgrund des größeren Hebelarms relativ zur Pendelachse 11 nach hinten, wobei gleichzeitig der unterhalb der Pendelachse liegende Teil mit dem Rückenabstützpunkt 23 nach vorne bewegt wird und somit die Hohlbiegung des Rükkens des Benutzers unterstützt. Diese Bewegung wird auch vom oberen Bereich der Beckenstützplatte 17 mitgemacht, so daß auch die Abstützung des unteren Lenden- und Beckenbereichs etwa am Punkt 25 nicht verlorengeht. Bei dieser Vorwärtsbewegung der Beckenstützplatte 17 gleitet ihr unteres Ende in der Führung 21 am Rückenlehnenträger 7 nach oben, so daß Rückenplatte 13 und Beckenstützplatte 17 beispielsweise die in Fig. 1 gestrichelt dargestellte Position einnehmen.

Diese Funktionen erfolgen unabhängig davon, ob zusätzlich eine Neigung des Rückenlehnenträgers 7 im Schwenkgelenk 9 erfolgt. Durch eine bei 27 angedeutete Zug- oder Druckfeder kann eine Vorspannung zur Anpassung an ein individuelles Benutzerempfinden eingestellt werden.

Die in Fig. 2 dargestellte Ausführungsform unterscheidet sich von der nach Fig. 1 nur dadurch, daß das untere Ende der Rückenplatte 17 in der Führung 19, 21 nicht frei verschieblich ist, sondern daß diese Verschiebung in Abhängigkeit von der Neigung des Rückenträgers 7 zwangsgesteuert wird. Diese Zwangssteuerung wird bei der dargestellten Ausführungsform durch eine Zugseilführung bewirkt, wobei ein Zugseil 29 am Führungsstift 19 der Beckenstützplatte 17 befestigt ist. Das eine Ende des Zugseils 29 ist unterhalb des Drehgelenks 9 in einem ersten Verankerungspunkt 31 befestigt, während das andere Ende des Zugseils 29 am Rückenlehnenträger 7 um eine Umlenkrolle 33 geführt und dann im Bereich des Drehgelenks 9 in einem zweiten Verankerungspunkt 35 befestigt ist.

Durch die dargestellte Anordnung der Verankerungspunkte 31, 35 oberhalb und unterhalb des Drehgelenks 9 wird erreicht, daß bei Rückwärtsneigung des Rückenlehnenträgers 7 der Führungsstift 19 im Führungsschlitz 21 nach oben gezogen wird, wodurch die Beckenstützplatte 17 in ihrem oberen Teil zwangsweise nach vorne bewegt wird, so daß sich eine Vorwölbung der Rückenlehne im Lendenbereich ergibt.

## Patentansprüche

1. Stuhl, insbesondere Büro- oder Arbeitsstuhl, mit Rückenlehne, die einen Rückenlehnenträger (7) und eine daran um eine horizontale Pendelachse (11) frei schwenkbar gelagerte, im wesentlichen starre Rückenplatte (13) aufweist, die in ihrem unterhalb der Pendelachse (11) gelegenen Teil den Rücken eines aufrecht sitzenden Benutzers an einem normalen Rückenabstützpunkt (23) im unteren Brustwirbelbereich abstützt und sich nach oben über die Pendelachse (11) hinaus bis in den Schulterbereich des Benutzers erstreckt,
dadurch **gekennzeichnet,** daß unterhalb der Rückenplatte (13) eine im wesentlichen starre Beckenabstützplatte (17) vorgesehen ist, deren oberes Ende mit dem unteren Ende der Rückenplatte (13) in einem Verbindungsgelenk (15) gelenkig verbunden ist, und deren unteres Ende am Rückenlehnenträger (7) in einer Führung (19, 21) verschiebbar gelagert ist.

2. Stuhl nach Anspruch 1,
dadurch **gekennzeichnet,** daß das untere Ende der Beckenstützplatte (17) in der Führung (19, 21) frei verschiebbar ist.

3. Stuhl nach Anspruch 1,
dadurch **gekennzeichnet,** daß der Rückenlehnenträger (7) am Stuhlgestell (1, 3) um eine horizontale Drehachse (9) schwenkbar gelagert ist und daß eine kinematische Zwangssteuerung (29, 31, 33, 35) vorgesehen ist, die die Verschiebung des unteren Endes der Beckenstützplatte (17) am Rückenlehnenträger (7) in Abhängigkeit von der Neigung des Rückenlehnenträgers (7) steuert.

4. Stuhl nach Anspruch 3,
dadurch **gekennzeichnet,** daß die kinematische Zwangsführung aus einem am unteren Ende der Beckenstützplatte (17) angreifenden Zugseil (29) besteht.

5. Stuhl nach einem der Ansprüche 1 bis 4,
dadurch **gekennzeichnet,** daß das Verbindungsgelenk (15) zwischen Rückenplatte (13) und Beckenstützplatte (17) durch ein flexibles Verbindungsglied gebildet ist.

6. Stuhl nach Anspruch 5,
dadurch **gekennzeichnet,** daß die Rückenplatte (13) und Beckenstützplatte (17) über das flexible Verbindungsglied (15) einstückig miteinander zusammenhängen.

## Claims

1. A chair, in particular an office chair or work chair, with a backrest which has a backrest support (7) and, mounted freely pivotably thereon about a horizontal swing axis (11), a substantially rigid back plate (13) which in its part situated below the swing axis (11) supports the back of a user sitting upright at a normal back support point (23) in the lower pectoral vertebral region and extends upwardly beyond the swing axis (11) into the shoulder region of the user, characterised in that below the back plate (13) a substantially rigid pelvic support plate (17) is provided, the upper end of which is connected flexibly with the lower end of the back plate (13) at a connecting joint (15) and the lower end of which is displaceably mounted on the backrest support (7) in a guide (19, 21).

2. A chair according to Claim 1, characterised in that the lower end of the pelvic support plate (17) is freely displaceable in the guide (19, 21).

3. A chair according to Claim 1, characterised in that the backrest support (7) is pivotably mounted on the chair frame (1, 2) about a horizontal pivot axis (9), and in that a kinematic automatic control (29, 31, 33, 35) is provided which controls the displacement of the lower end of the pelvic support plate (17) on the backrest support (7) as a function of the inclination of the backrest support (7).

4. A chair according to Claim 3, characterised in that the kinematic automatic control comprises a traction cable (29) engaging at the lower end of the pelvic support plate (17).

5. A chair according to any one of Claims 1 to 4, characterised in that the connecting joint (15) between the back plate (13) and the pelvic support plate (17) is formed by a flexible connecting member.

6. A chair according to Claim 5, characterised in that the back plate (13) and the pelvic support plate (17) are joined together in one piece via the flexible connecting member (15).

## Revendications

1. Chaise, en particulier chaise de bureau ou de travail, avec dossier constitué d'un support de dossier (7) et d'une plaque dorsale (13) essentiellement rigide montée sur un axe horizontal d'oscillation (11) de manière à pouvoir pivoter librement, et soutenant, dans sa partie située sous l'axe d'oscillation (11), le dos d'un utilisateur, assis le tronc droit, en un point normal (23) de soutien du dos au niveau de la partie inférieure du tronc, cette plaque dorsale se prolongeant vers le haut, au-delà de l'axe d'oscillation (11) jusqu'au niveau des épaules de l'utilisateur, caractérisée en ce qu'il est prévu, en dessous de la plaque dorsale (13), une plaque de support pour le bassin (17) essentiellement rigide, dont l'extrémité supérieure est reliée de manière articulée à l'extrémité inférieure de la plaque dorsale (13) via une jonction formant articulation (15) et dont l'extrémité inférieure est montée à coulissement dans un moyen de guidage (19, 21) sur le support de dossier (7).

2. Chaise selon la revendication 1, caractérisée en ce que l'extrémité inférieure de la plaque de support pour le bassin (17) coulisse librement dans le moyen de guidage (19, 21).

3. Chaise selon la revendication 1, caractérisée en ce que le support de dossier (7) est monté à pivotement sur l'armature (1, 3) de la chaise autour d'un axe-pivot horizontal (9) et en ce qu'il est prévu une commande cinématique forcée (29, 31, 33, 35) qui régit le coulissement de l'extrémité inférieure de la plaque de support pour le bassin (17) sur le support de dossier (7) en fonction de l'inclinaison du support de dossier (7).

4. Chaise selon la revendication 3, caractérisée en ce que le guidage cinématique forcé est constitué d'un câble de traction (29) accroché à l'extrémité inférieure de la plaque de support pour le bassin (17).

5. Chaise selon l'une quelconque des revendications 1 à 4, caractérisée en ce que l'articulation (15) entre la plaque dorsale (13) et la plaque de support pour le bassin (17) est constituée d'un élément de jonction flexible.

6. Chaise selon la revendication 5, caractérisée en ce que la plaque dorsale (13) et la plaque de support pour le bassin (17) sont reliées d'une seule pièce par l'élément de jonction flexible (15).
